# EUROPÄISCHE PATENTANMELDUNG

(11) **EP 2 426 680 A1**
(43) Veröffentlichungstag der Anmeldung: **07.03.2012**
(21) Anmeldenummer: 10009063.8
(22) Anmeldetag: 01.09.2010
(51) Int. Cl.: H01F 27/08, H01F 27/28

(54) **Gekühlter Transformator mit mindestens einer Bandwicklung**

(71) Anmelder: ABB Technology AG, 8050 Zürich (CH)
(72) Erfinder: Bockholt, Marcos, Dr., 33104 Paderborn (DE); Cornelius, Frank, 59936 Olsberg (DE); Esenlik, Burak, 33102 Paderborn (DE); Patel, Bhavesh, 59929 Brilon (DE); Tepper, Jens, Dr., 59929 Brilon (DE); Weber, Benjamin, 59955 Winterberg (DE)
(74) Vertreter: Miller, Toivo

(57) **Zusammenfassung**

Die Erfindung betrifft eine Bandwicklung (10, 40, 60, 70, 80) für einen Transformator (90), umfassend mehrere Wicklungsmodule (12, 14, 44, 46, 64) mit jeweils einem um eine Wickelachse (16, 42, 66, 92) gewickelten Bandleiter (18). Ein Wicklungssegment ist durch wenigstens zwei radial benachbarte Wicklungsmodule (12, 14, 44, 46, 64) gebildet, wobei zwischen wenigstens zwei radial benachbarten (20) Wicklungsmodulen (12, 14, 44, 46, 64) wenigstens ein in axialer (16, 42, 66, 92) Richtung verlaufender Kühlkanal (22, 48, 62) vorgesehen ist. Wenigstens zwei axial (16, 42, 66, 92) benachbarte Wicklungssegmente sind vorgesehen und die Wicklungsmodule (12, 14, 44, 46, 64) sind durch Verbindungsleiter (26, 50, 52) elektrisch in Reihe geschaltet. Wenigstens ein Verbindungsleiter (26, 50, 52) ist zumindest abschnittsweise längs der axialen (16, 42, 66, 92) Erstreckung des Kühlkanals (22, 48, 62) durch diesen geführt.

## Beschreibung

Die Erfindung betrifft eine Bandwicklung für einen Transformator, umfassend mehrere Wicklungsmodule mit jeweils einem um eine Wickelachse gewickelten Bandleiter, wobei durch wenigstens zwei radial benachbarte Wicklungsmodule ein Wicklungssegment gebildet ist, wobei zwischen wenigstens zwei radial benachbarten Wicklungsmodulen wenigstens ein in axialer Richtung verlaufender Kühlkanal vorgesehen ist, wobei wenigstens zwei axial benachbarte Wicklungssegmente vorgesehen sind und wobei die Wicklungsmodule durch Verbindungsleiter elektrisch in Reihe geschaltet sind.

Es ist allgemein bekannt, dass als Wicklungen für Trockentransformatoren, beispielsweise im Leistungsbereich von einigen 100kW bis hin zu 10MW und darüber, unterspannungsseitig häufig Bandwicklungen verwendet werden. Bandwicklungen bieten den Vorteil, bei einer sekundärseitigen eher geringen Spannung von einigen kV entsprechend hohe Ströme zu leiten, wobei hier beispielsweise der Effekt der Stromverdrängung durch den flachen Leiteraufbau in vorteilhafter Weise reduziert ist. Oberspannungsseitig, bei einer Primärspannung von beispielsweise einigen 10kV, ist der Leiterstrom entsprechend geringer, so dass sich hier eine Wicklung aus einem runden oder rechteckigen Leiter als sinnvoll erweist. Unter- und Oberspannungswicklung werden zumeist auf demselben Spulenkörper gefertigt, wobei aus Isolationsgründen die Unterspannungswicklung radial innen und die Oberspannungswicklung radial außen angeordnet ist.

Wicklungsleiter für Bandwicklung weisen zumeist einen rechteckförmigen Querschnitt auf, wobei die Wicklung an sich rollenähnlich aufgebaut ist. Eine Wicklungslage weist demgemäß genau einen außen isolierten rechteckförmigen Wicklungsleiter auf, der spiralförmig um eine Wickelachse gewickelt ist. Je nach Transformatorausführung kann es jedoch sinnvoll sein, auf einen Kernschenkel eines Transformators zwei oder mehr derartiger Wicklungen axial übereinander anzuordnen.

Darüber hinaus ist zu Kühlzwecken zumeist wenigstens ein längs der axialen Erstreckung der Wicklung geführter Kühlkanal notwendig, um die Verlustwärme vorzugsweise mittels natürlicher Luftkühlung aus dem Wicklungsinneren herauszuführen. Um eine optimale Kühlwirkung zu erreichen, ist eine Bandwicklung in radialer Richtung in mehrere hohlzylindrische Abschnitte oder Module aufgeteilt, wobei zwischen zwei radial aneinandergrenzenden Modulen ein zumeist ebenfalls hohlzylindrischer Kühlkanal ausgebildet ist, der seinerseits je nach Ausführungsform auch aus mehreren rohrähnlichen kleineren Kanälen gebildet ist.

Daher ist es nicht unüblich, dass Bandwicklungen sowohl in axialer als auch in radialer Richtung aus aneinandergrenzenden Wicklungsmodulen gebildet sind, welche zur Erreichung der gewünschten elektrischen Funktionalität in Reihe zu schalten sind. Hierbei ist auf den korrekten Wickelsinn der Wicklungsmodule zu achten, so dass sich eine in den einzelnen Modulen induzierte Spannung nicht gegenseitig - auch nicht teilweise - kompensiert.

Nachteilig ist jedoch, dass bei der Fertigung derartiger Bandleiterwicklungen eine elektrische Reihenschaltung der einzelnen Module zumeist erst nach Wickeln des äußersten Wicklungsmoduls erfolgen kann, was insbesondere bei einer radial üblicherweise vorzusehenen Oberspannungswicklung zu einer umständlichen und Platz verschwendenden Leiterführung um die radial außen liegende Oberspannungswicklung führt.

Ausgehend von diesem Stand der Technik ist es Aufgabe der Erfindung, eine platzsparende und vereinfachte Möglichkeit einer elektrischen Reihenschaltung der einzelnen Wicklungsmodule einer Bandwicklung anzugeben.

Diese Aufgabe wird gelöst durch eine Bandwicklung der eingangs genannten Art. Diese ist dadurch gekennzeichnet, dass wenigstens ein Verbindungsleiter zumindest abschnittsweise längs der axialen Erstreckung des Kühlkanals durch diesen geführt ist.

Die Grundidee der Erfindung besteht darin, den im Inneren des Kühlkanals vorhandenen Platz für die Anordnung von Verbindungsleitern der Bandwicklung zu verwenden. Verbindungsleiter sind zumeist stangenförmig ausgeprägt, so dass die Kühlwirkung dadurch - wenn überhaupt - nur unwesentlich beeinträchtigt wird. Die Verbindungsleiter können in vorteilhafter Weise bei der Fertigung der Kühlkanäle der Wicklung in diese eingebracht werden. Eine Spulenfertigung würde dann typischerweise erst die Wicklung der radial innersten Module umfassen, woran sich dann das Einbringen des Kühlkanals anschließt, wobei bedarfsweise wenigstens eines der Wicklungsenden der radial innersten Wicklungsmodule durch zumindest einen Abschnitt des Kühlkanals mittels der Verbindungsleiter an eine der Stirnseiten der zu fertigenden Wicklung geführt wird. Nach Einbringen des Kühlkanals sind dann die radial nächstfolgenden Wicklungsmodule zu wickeln, wobei ebenfalls bedarfsweise ein Leiterende mittels eines durch einen im Kühlkanal vorgesehenen Verbindungsleiter an eine der beiden Stirnseiten geführt werden kann.

So ist es in vorteilhafter Weise ermöglicht - auch nach abschließendem Wickeln einer radial außen liegenden Oberspannungswicklung - die an den Stirnseiten herausgeführten Verbindungsleiter platzsparend miteinander zu verbinden. Je nach Anzahl der axial und radial aneinandergrenzenden Wicklungsmodule ergibt sich eine Vielzahl von möglichen Verbindungsvarianten. Wie eingangs erwähnt ist in jedem Fall auf den Wickelsinn der jeweiligen Wicklungsmodule zu achten, wodurch eine zusätzliche Randbedingung für die Anordnung der Verbindungsleiter entsteht.

In einer bevorzugten Ausgestaltung der erfindungsgemäßen Bandwicklung ist als durch den Kühlkanal geführter Verbindungsleiter eine verlängerte Ausleitungsschiene vorgesehen. Ausleitungsschienen weisen zumindest an einem von ihren Enden gute Verbindungsmöglichkeiten zu weiteren Ausleitungsschienen vor, wie stirnseitig zur Verbindung der einzelnen Wicklungsmodule gefordert. Zudem handelt es sich bei Ausleitungsschienen um handelsübliche Bauteile, welche keinen zusätzlichen Konstruktionsaufwand erfordern und welche von ihrem Durchmesser, beispielsweise einigen Zentimetern, gut in einem Kühlkanal unterzubringen sind.

Entsprechend einer weiteren Erfindungsvariante sind wenigstens zwei Verbindungsleiter an einer Stirnfläche bzw. Stirnseite der Bandwicklung elektrisch verbunden. Ein nachträgliches Verbinden der Wicklungssegmente ist nach Abschluss des Wickelns aller benötigten Wicklungssegmente inklusive einer eventuellen Oberspannungswicklung aus Zugänglichkeitsgründen an einer der Stirnseiten der Wicklung besonders vorteilhaft.

Die mit einer erfindungsgemäßen Bandwicklung erzielten Vorteile gelten entsprechend auch für einen Transformator, umfassend einen Transformatorkern, wenigstens eine Bandwicklung nach einem der Ansprüche 1 ― 3 als Unterspannungswicklung und wenigstens eine weitere galvanisch getrennte Wicklung als Oberspannungswicklung. In vorteilhafter Weise wird hierdurch nämlich sowohl eine verkleinerte Bauweise des gesamten Transformators als auch ein vereinfachter Zusammenbau ermöglicht. Um in Energieverteilungsnetzen eingesetzt werden zu können ist ein derartiger Transformator vorzugsweise dreiphasig aufgebaut, weist also insgesamt drei Oberspannungs- und drei Unterspannungswicklungen auf, welche galvanisch voneinander getrennt sind.

Weitere vorteilhafte Ausgestaltungsmöglichkeiten sind den weiteren abhängigen Ansprüchen zu entnehmen.

Anhand der in den Zeichnungen dargestellten Ausführungsbeispiele sollen die Erfindung, weitere Ausführungsformen und weitere Vorteile näher beschrieben werden.

Es zeigen:
- Fig. 1: einen Schnitt durch eine erste exemplarische Bandwicklung,
- Fig. 2: eine Draufsicht auf zweite exemplarische Bandwicklung,
- Fig. 3: einen Schnitt durch eine dritte exemplarische Bandwicklung,
- Fig. 4: einen Schnitt durch eine vierte exemplarische Bandwicklung,
- Fig. 5: einen Schnitt durch eine fünfte exemplarische Bandwicklung sowie
- Fig. 6: eine Seitenansicht auf dreiphasigen Transformator mit Bandwicklung

Fig. 1 zeigt einen Schnitt 10 durch eine erste exemplarische Bandwicklung, welche sich annähernd rotationssymmetrisch um eine Wickelachse 16 erstreckt. Die Bandwicklung weist zwei Wicklungssegmente auf, wobei das erste Wicklungssegment von zwei radial benachbarten Wicklungsmodulen 12 und das zweite Wicklungssegment von zwei radial längs der mit der Bezugsziffer 20 angedeuteten Achse benachbarten Wicklungssegmenten 14 gebildet ist. Die Wicklungssegmente 12, 14 sind in ihrem Querschnitt jeweils als Rechteck angedeutet, wobei das in der Fig. links unten dargestellte Wicklungssegment 14 noch in mehreren Wickellagen 18 eines Bandleiters dargestellt ist. Jede Wickellage ist von einer Isolationsschicht umgeben, um so eine Spannungsdifferenz zumindest zur benachbarten Wickellage isolieren zu können. Je nach Ausführungsform der Wicklung ist die Isolation auch auf Nennspannung auszulegen. Ein derartiger Bandleiter hat je nach Ausführung eine Breite von mehreren Zentimetern bis beispielsweise knapp zwei Metern, wobei die Anzahl der Wickellagen die hier dargestellten vier Lagen deutlich übersteigt, beispielsweise mehrere 10 Lagen. Aufgrund der Anordnung um die gemeinsame 16 hat jedes Wicklungssegment 12, 14 eine etwa hohlzylindrische Ausgestaltung.

Zwischen den radial aneinandergrenzenden Wicklungsmodulen ist ein sich über die gesamte axiale Länge der Wicklung erstreckender Kühlkanal angeordnet, welcher beispielsweise überwiegend aus einem isolierendem Kunststoffmaterial hergestellt sein kann und welcher mit dem Bezugspfeil 22 angedeutet ist. Ein derartiger Kühlkanal kann beispielsweise aus Schalensegmenten gefertigt sein, welche in zusammengesetzter Form zwei ineinander verschachtelte Hohlzylinder ergeben, wobei der eigentliche Kühlkanal durch den von den Hohlzylindern umschlossenen Innenraum gebildet ist. Aus statischen Gründen sind die Hohlzylinder gegeneinander mit geeigneten vorzugsweise in axialer Richtung ausgerichteten Elementen zu beabstanden, beispielsweise durch Stege. Zwei der elektrischen Anschlüsse der Wicklungsmodule 14 des zweiten Wicklungssegments sind über Verbindungsleiter 26 platzsparend im Inneren des Kühlkanals 22 an die obere Stirnseite der Bandwicklung geführt. Dort sind sie an Verbindungsstellen 24, beispielsweise mittels einer Schraubenverbindung, elektrisch mit Anschlüssen der Wicklungsmodule 12 des ersten Wicklungssegments verbunden. Die jeweiligen anderen elektrischen Anschlüsse der beiden Wicklungsmodule 14 sind an der gegenüberliegenden Stirnseite mit einem Verbindungsleiter 28 miteinander verbunden, so dass alle vier Wicklungsmodule elektrisch in Reihe geschaltet sind.

Radial außen ist eine Hochspannungswicklung 30 angedeutet, welche durch einen Streukanal 32 beabstandet um die radial äußeren Wicklungsmodule angeordnet ist. Der Streukanal 32 ist bedarfsweise ebenfalls geeignet, in diesem zumindest abschnittsweise Verbindungsleiter 26 an eine der beiden Stirnseiten der Wicklung zu führen.

Fig. 2 zeigt eine Draufsicht 40 auf zweite exemplarische Bandwicklung. In dieser Ansicht wird noch einmal die hohlzylindrische Ausprägung von um eine Rotationsachse 42 angeordneten Wicklungsmodulen 44, 48 deutlich, zwischen denen ein ebenfalls hohlzylindrischer Kühlkanal 48 angedeutet ist. Innerhalb dieses Kühlkanals sind mit den Bezugsziffern 50, 52 zwei stangenähnliche Verbindungsleiter mit einem quadratischen Querschnitt angedeutet. Mit diesen ist eine elektrische Verbindung von - in dieser Fig. nicht erkennbaren ― axial aneinandergrenzenden Wicklungsmodulen ermöglicht.

Fig. 3 zeigt einen Schnitt 60 durch eine dritte exemplarische Bandwicklung. Diese ist vom Aufbau her der in Fig. 1 gezeigten Wicklung sehr ähnlich, jedoch sind insgesamt acht Wicklungsmodule 64 in zwei Wicklungssegmenten vorgesehen, wobei insgesamt drei Kühlkanäle 62 gebildet sind. Eine Führung von Verbindungsleitern ist in diesem Beispiel jedoch nur im radial inneren und im radial äußeren Kühlkanal notwendig. Eine Oberspannungswicklung ist nicht gezeigt, jedoch als radial außen vorhanden anzusehen.

Fig. 4 zeigt einen Schnitt 70 durch eine vierte exemplarische Bandwicklung, bei welcher insgesamt sechs Wicklungsmodule in drei Wicklungssegmenten vorgesehen sind. Die elektrische Verbindung des axial mittleren Wicklungssegmentes erfolgt an Verbindungsstellen, welche teilweise nicht an einer der Stirnflächen liegen. Dies erfordert eine zusätzliche Beachtung bei der Abfolge des Wickelvorgangs der jeweiligen Wickelmodule, welcher hierdurch etwas aufwändiger wird.

Fig. 5 zeigt eine weitere erfindungsgemäße Variante in Form eines Schnittes 80 durch eine fünfte exemplarische Bandwicklung, diesmal mit sechs Wicklungsmodulen, zwei Wicklungssegmenten und zwei Kühlkanälen. Bei der Verschaltung der jeweiligen Wicklungsmodule ist gut zu sehen, dass deren jeweiliger Wickelsinn zu beachten ist, so dass sich die in die Wicklungsmodule induzierten Spannungen nicht gegenseitig aufheben.

Fig. 6 zeigt eine Seitenansicht 90 auf dreiphasigen Transformator mit Bandwicklung. Es sind insgesamt drei gemeinsame Spulenkörper 96, 98, 100 vorgesehen, welche jeweils radial innen liegend eine unterspannungsseitige Bandwicklung und radial außen liegend eine oberspannungsseitige Rund- oder Rechteckmaterialwicklung aufweisen, was aus dieser Darstellung jedoch nicht hervorgeht. Jeder der drei Spulenkörper ist längs einer jeweiligen Wickelachse 92 um einen jeweiligen Schenkel eines dreiphasigen Transformatorkerns 94 angeordnet. Durch die erfindungsgemäße Anordnung von Verbindungsleitern in Kühlkanälen - beides in der Fig. nicht angedeutet ― sinkt die Baugröße des Transformators bzw. ist bei gleicher Baugröße eine erhöhte Nennleistung ermöglicht.

### Bezugszeichenliste

- 10: Schnitt durch eine erste exemplarische Bandwicklung
- 12: Wicklungsmodule eines ersten Wicklungssegmentes
- 14: Wicklungsmodule eines zweiten Wicklungssegmentes
- 16: Wickelachse
- 18: Wickellagen eines Bandleiters
- 20: radiale Erstreckung der Bandwicklung
- 22: Kühlkanal
- 24: Verbindungsstelle an erster Stirnseite
- 26: Verbindungsleiter
- 28: Verbindungsleiter an zweiter Stirnseite
- 30: Oberspannungswicklung
- 32: Streukanal
- 40: Draufsicht auf zweite exemplarische Bandwicklung
- 42: Wickelachse
- 44: erstes Wicklungsmodul
- 46: zweites Wicklungsmodul
- 48: Kühlkanal
- 50: erster im Kühlkanal geführter Verbindungsleiter
- 52: zweiter im Kühlkanal geführter Verbindungsleiter
- 60: Schnitt durch eine dritte exemplarische Bandwicklung
- 62: Kühlkanäle
- 64: Wicklungsmodule
- 66: Wickelachse
- 70: Schnitt durch eine vierte exemplarische Bandwicklung
- 80: Schnitt durch eine fünfte exemplarische Bandwicklung
- 90: Seitenansicht auf dreiphasigen Transformator mit Bandwicklung
- 92: Wickelachsen
- 94: Transformatorkern
- 96: erste Unterspannungswicklung mit erster Oberspannungswicklung
- 98: zweite Unterspannungswicklung mit zweiter Oberspannungswicklung
- 100: dritte Unterspannungswicklung mit dritter Oberspannungswicklung

## Patentansprüche

1. Bandwicklung (10, 40, 60, 70, 80) für einen Transformator (90), umfassend mehrere Wicklungsmodule (12, 14, 44, 46, 64) mit jeweils einem um eine Wickelachse (16, 42, 66, 92) gewickelten Bandleiter (18), wobei durch wenigstens zwei radial benachbarte Wicklungsmodule (12, 14, 44, 46, 64) ein Wicklungssegment gebildet ist, wobei zwischen wenigstens zwei radial benachbarten (20) Wicklungsmodulen (12, 14, 44, 46, 64) wenigstens ein in axialer (16, 42, 66, 92) Richtung verlaufender Kühlkanal (22, 48, 62) vorgesehen ist, wobei wenigstens zwei axial (16, 42, 66, 92) benachbarte Wicklungssegmente vorgesehen sind, wobei die Wicklungsmodule (12, 14, 44, 46, 64) durch Verbindungsleiter (26, 50, 52) elektrisch in Reihe geschaltet sind, **dadurch gekennzeichnet,**
**dass** wenigstens ein Verbindungsleiter (26, 50, 52) zumindest abschnittsweise längs der axialen (16, 42, 66, 92) Erstreckung des Kühlkanals (22, 48, 62) durch diesen geführt ist.

2. Bandwicklung nach Anspruch 1, **dadurch gekennzeichnet, dass** als durch den Kühlkanal (22, 48, 62) geführter Verbindungsleiter (26, 50, 52) eine Ausleitungsschiene vorgesehen ist.

3. Bandwicklung nach einem der Ansprüche 1 oder 2, **dadurch gekennzeichnet, dass** wenigstens zwei Verbindungsleiter (26, 50, 52) an einer Stirnfläche der Bandwicklung elektrisch verbunden (24, 28) sind.

4. Transformator (90) umfassend einen Transformatorkern (94), wenigstens eine Bandwicklung nach einem der Ansprüche 1 ― 3 als Unterspannungswicklung und wenigstens eine weitere galvanisch getrennte Wicklung als Oberspannungswicklung.

5. Transformator nach Anspruch 4, **dadurch gekennzeichnet, dass** dieser dreiphasig ausgeführt ist.
